# EUROPÄISCHE PATENTSCHRIFT

(11) **EP 2 997 873 B1**
(45) Veröffentlichungstag und Bekanntmachung des Hinweises auf die Patenterteilung: **17.06.2020**
(21) Anmeldenummer: 15181684.0
(22) Anmeldetag: 20.08.2015
(51) Int. Cl.: A47L 15/42, F25D 29/00

(54) **GESCHIRRSPÜLMASCHINE MIT EINER BEDIENBLENDE**
DISHWASHER WITH A CONTROL PANEL
LAVE-VAISSELLE DOTE D'UN ECRAN DE COMMANDE

(30) Priorität: 28.08.2014 DE 102014217159
(43) Veröffentlichungstag der Anmeldung: 23.03.2016
(62) Teilanmeldung aus: 20173229.4
(73) Patentinhaber: BSH Hausgeräte GmbH, 81739 München (DE)
(72) Erfinder: Eitel, Stephan, 89073 Ulm (DE); Remete, Rene Lehel, 86169 Augsburg (DE); Steck, Thomas, 89407 Dillingen (DE)

(56) Entgegenhaltungen:
- EP-A1- 2 380 479
- EP-A2- 1 639 935
- EP-A2- 2 465 403
- DE-B3-102007 041 059

## Beschreibung

Die Erfindung betrifft eine Geschirrspülmaschine, insbesondere eine Haushaltsgeschirrspülmaschine, mit einem in einem Korpus der Geschirrspülmaschine befindlichen Spülbehälter zur Reinigung von Geschirr, Gläsern, Bestecken oder ähnlichem zu reinigendem Spülgut, wobei der Spülbehälter an seiner Vorderseite von einer in einer Schließstellung aufrechten und zu ihrer Öffnung beweglichen Tür verschließbar ist und wobei der Tür in ihrem in Schließstellung oberen Bereich eine Bedienblende zugeordnet ist, nach dem Oberbegriff des Anspruchs 1.

Es ist bekannt, derartige Geschirrspülmaschinen, die im oberen Bereich der Tür eine Bedienblende umfassen und damit entweder allein aufstellbar oder unter eine Arbeitsplatte unterbaubar sind und dann als sog. teilintegrierte Geräte bezeichnet werden, mit einer äußeren Verkleidung in Form einer Edelstahlhaube zu versehen, um damit ein hochwertiges Erscheinungsbild und ein einfaches Reinigen zu ermöglichen.

Die Design-Möglichkeiten bei einer solchen geschlossenen Haube sind jedoch begrenzt. Insbesondere bei größeren Ausschnitten - wie etwa für Anzeigefenster - wird eine solche Haube leicht instabil, was die Montage erschwert und die Dauerhaltbarkeit verringert.

Die DE 10 2007 041 059 B3 zeigt eine Haushaltsgeschirrspülmaschine mit einer feststehenden, nicht einer Tür zugeordneten Bedienblende. Art und Anordnung einer eventuellen Tür eines Spülbehälters sind dabei nicht benannt. Auf der vorderen Seite der Bedienblende findet sich ein Anzeigefenster, das über etwa ein Viertel der Breite der Bedienblende erstreckt ist. Unterhalb und seitlich des Anzeigefensters befindet sich eine massive, in sich geschlossene und die Außenfläche der Bedienblende bildende Haube. Irgendwelche Verkleidungen dieser Haube sind nicht vorgesehen. Sie ist vielmehr unverkleidet. Die Größe des Anzeigefensters ist eng begrenzt.

Auch die EP 2 465 403 A2 und die EP 2 380 479 A1 zeigen, wenn überhaupt, nur kleine Anzeigefenster in herkömmlicher Größe und Ausbildung.

Der Erfindung liegt das Problem zugrunde, neue Design-Möglichkeiten für eine metallische Verkleidung einer Bedienblende zu schaffen.

Die Erfindung löst dieses Problem durch eine Geschirrspülmaschine mit den Merkmalen des Anspruchs 1. Weitere Vorteile und Merkmale sowie Weiterbildungen der Erfindung sind in den Ansprüchen 2 bis 17 angegeben, deren Merkmale jeweils einzeln oder in Kombination untereinander verwirklicht sein können.

Mit der Erfindung ist in Ausbildung nach Anspruch 1 dadurch, daß ein Anzeigefenster zumindest nahezu über die gesamte Breite der Bedienblende erstreckt ist und unterhalb des Anzeigefensters über die Breite der Bedienblende ein metallischer Streifen als Verkleidung angeordnet ist, ein neues, die Breite und horizontale Ausrichtung betonendes Design geschaffen, das aufgrund des separaten metallischen Streifens, der zum Beispiel verklebt und verpreßt sein kann, keine übergreifende Haube mehr benötigt.

Für eine dennoch im oberen Bereich der Tür insgesamt geschlossene Optik können vorteilhaft zusätzlich zu dem metallischen Streifen der Vorderseite auf zu den Querseiten weisenden Flächen und auf einer in Schließstellung der Tür nach oben weisenden Fläche zumindest eine weitere metallische Verkleidung vorgesehen sein, beispielsweise auch ein Rahmen ungefähr C-förmiger Rahmen, der die nach oben weisende Fläche und die beiden zu den Querseiten weisenden Flächen übergreift. Wenn die vom Benutzer zu betätigenden Tasten und/oder Sensorflächen allein auf der Oberseite vorgesehen sind, kann die Vorderseite besonders einheitlich durchgehend gestaltet sein. Hierzu trägt auch bei, wenn das Anzeigefenster zunächst einheitlich erscheint und nur von hinten hinterleuchtet ist, so daß nur beim Aufleuchten von Informationen eine Abweichung von der einheitlichen, durchgehenden Fläche erscheint.

Wenn, wie in Anspruch 4, die Tür auf ihrer in Schließstellung vorderen Seite eine metallische Verkleidung sowie an zu den Querseiten weisenden Flächen der Bedienblende weitere metallische Verkleidungen aufweist, wobei die metallischen Verkleidungen der Vorderseite und der zu den Querseiten weisenden Flächen über einen überbrückenden Kontaktkörper elektrisch leitend miteinander verbunden sind, ist auch für die Funktionalität eine durchgehende Haube nicht mehr erforderlich. Anstelle einer durchgehenden metallischen Haube sind hier einzelne metallische Elemente vorgesehen, so daß die Designmöglichkeiten erheblich erweitert sind. Dennoch ist durch den zumindest einen Kontaktkörper sichergestellt, daß die Elektronik geschützt ist und sich keine elektrostatischen Potentiale aufbauen und unkontrolliert entladen können.

Insbesondere ist jeder Querseite der Bedienblende ein Kontaktkörper zugeordnet, wodurch sichergestellt ist, daß zuverlässige elektrische Kontakte gebildet sind.

Insbesondere stellt der oder jeder Kontaktkörper jeweils eine elektrisch leitende Verbindung zwischen der Vorderseite, der quer nach außen weisenden Seite und der Rückseite der Bedienblende her, um damit sämtliche den Blendengrundkörper verkleidenden Teile elektrisch miteinander zu verbinden.

Wenn an der Rückseite der Tür eine die Bedienblende mit überdeckende großflächige metallische Verkleidung, die sog. Innentür, angeordnet ist, ist dort keine weitere metallische Verkleidung für den Blendengrundkörper erforderlich, sondern dieser ist direkt integral mit von der Innentür übergriffen, die dabei mit auf dem Kontaktkörper aufliegen und somit über diesen kontaktiert sein kann.

Insbesondere bildet der überbrückende Kontaktkörper einen Federbügel aus, der in seiner Form und Eigenspannung jeweils für die geometrischen Verhältnisse optimiert sein kann.

Sofern der Kontaktkörper in Draufsicht im wesentlichen C-förmig ist und mit einem ersten Schenkel an der Vorderseite, mit einem mittleren Schenkel am der zur Querseite weisenden Fläche und mit einem hinteren Schenkel an der Rückseite eines Grundkörpers der Bedienblende anliegt, können die Vorder- und Rückseite und auch die quer außen liegende Seite gleichzeitig elektrisch miteinander verbunden sein, der Aufwand hierfür ist minimal.

Sehr günstig hat dabei der Kontaktkörper gleichzeitig mechanisch haltenden Kontakt zu dem Grundkörper der Bedienblende und elektrisch leitenden Kontakt zu außen auf diesem angebrachten metallischen Verkleidungen hat.

Beispielsweise kann der Kontaktkörper aus Federstahl gebildet sein und seinen sicheren Halt dadurch erreichen, daß er unter Vorspannung montiert ist. Weiterer Verbindungsmittel bedarf es dann nicht.

Um sicherzustellen, daß der Kontaktkörper einerseits sicher gehalten ist und andererseits alle außen an diesem anliegenden metallischen Verkleidungsteile kontaktiert, weist der Kontaktkörper günstig am mittleren Schenkel eine die Vorspannung sichernde Knickstelle auf. Zusätzlich oder alternativ kann der Kontaktkörper jeweils von der Anlagefläche am Grundkörper der Bedienblende nach außen greifende Ausformungen aufweisen, die den Kontakt nach außen sicherstellen.

Der mechanisch sichere Halt ist weiter unterstützt, wenn der Grundkörper der Bedienblende zurückspringende Aufnahmebereiche für den Kontaktkörper aufweist. Dann steht dieser auch nicht hinderlich über die Außenfläche des Grundkörpers vor.

Dabei kann montagetechnisch einfach der Kontaktkörper in die Aufnahmebereiche eingeclipst sein. Insbesondere ist er dabei allein über Eigenspannung in seiner Lage gesichert.

Weitere Vorteile und Merkmale ergeben sich aus in der Zeichnung dargestellten und nachfolgend beschriebenen Ausführungsbeispielen des Gegenstandes der Erfindung.

In der Zeichnung zeigt:
- Fig. 1: eine schematisch dargestellte Geschirrspülmaschine in perspektivischer Ansicht von schräg vorne bei teilweise geöffneter Tür,
- Fig. 2: einen noch unverkleideten Blendengrundkörper der oben an der Tür angeordneten Bedienblende in schematischer, perspektivischer Ansicht von schräg vorne,
- Fig. 3: eine ähnliche Ansicht wie Figur 2, jedoch mit zusätzlichen vorderseitigen Verkleidungen und einer rückseitig anzumontierenden Innentür sowie mit einem seitlich aufzuclipsenden Kontaktkörper,
- Fig. 4: eine ähnliche Ansicht wie Figur 3 nach Anmontage des Kontaktkörpers sowie der vorderen Verkleidung und des vorderseitigen Anzeigefensters, die hier zur besseren Einsicht transparent dargestellt sind,
- Fig. 5: eine ähnliche Ansicht wie Figur 4 mit zusätzlich anmontierter Innentür,
- Fig. 6: die Teile nach Figur 5 in perspektivischer Ansicht von schräg hinten,
- Fig. 7: eine ähnliche Ansicht wie Figur 6, jedoch mit transparent eingezeichneter Innentür und weiteren Verkleidungsteilen transparent gezeichnet,
- Fig. 8: den montierten Kontaktkörper in einer ersten Ausbildung in schematischer Ansicht von oben,
- Fig. 9: den montierten Kontaktkörper in einer weiteren Ausbildung in schematischer Ansicht von oben.

Elemente mit der gleichen Funktion und Wirkungsweise sind in den Figuren jeweils mit den gleichen Bezugszeichen versehen.

Die in Figur 1 schematisch dargestellte Geschirrspülmaschine 1 ist eine Haushaltsgeschirrspülmaschine und weist als Bestandteil eines Korpus' 5 einen Spülbehälter 2 zur Aufnahme von zu bearbeitendem Spülgut wie Geschirr, Töpfen, Bestecken, Gläsern, Kochutensilien u. ä. auf. Der Spülbehälter 2 kann einen zumindest im wesentlichen rechteckigen Grundriß mit einer in Betriebsstellung einem Benutzer zugewandten Vorderseite V aufweisen. Die Vorderseite V kann dabei einen Teil einer Küchenfront aus nebeneinander stehenden Küchenmöbeln bilden oder bei einem allein stehenden Gerät auch ohne Bezug zu weiteren Möbeln sein.

Der Spülbehälter 2 ist insbesondere an dieser Vorderseite V von einer Tür 3 verschließbar. Diese Tür 3 ist in Figur 1 in teilweise geöffneter und dann schräg zur Vertikalen stehenden Stellung gezeigt. In ihrer Schließstellung steht sie hingegen aufrecht und ist zu ihrer Öffnung zum Beispiel um eine untere Horizontalachse nach vorne und unten in Richtung des Pfeils 4 aufschwenkbar, so daß sie in vollständig geöffneter Stellung zumindest nahezu horizontal liegt. An ihrer in Schließstellung vertikalen, dem Benutzer zugewandten Außenseite kann die Tür 3 mit einer Dekorplatte 6 versehen sein, um damit eine optische und/oder haptische Aufwertung und/oder eine Anpassung an umliegende Küchenmöbel zu erfahren.

Der Geschirrspülmaschine 1 ist hier als allein stehendes oder als sog. teilintegriertes Gerät ausgebildet.

Der beweglichen Tür 3 ist in ihrem oberen Bereich eine Bedienblende 8 zugeordnet, die eine von vorne zugängliche Eingriffsöffnung 7 zum manuellen Öffnen und/oder Schließen der Tür 3 umfaßt. Wie in Figur 2 deutlich wird, ist diese Eingriffsöffnung 7 insbesondere Bestandteil eines Blendengrundkörpers 9, der beispielsweise als einstückiges KunststoffSpritzgußteil ausgebildet sein kann und der zu seiner Fertigstellung u. a. noch mit Anzeige- und Bedienelektronik und außenseitigen Verkleidungen zu versehen ist.

Insbesondere ist der Vorderseite V der Tür 3 ein Anzeigefenster für Spülprogrammdaten, Zeit, Datum, Temperatur, Energiebedarf, Restlaufzeit und ähnliches zugeordnet.

Dieses Anzeigefenster 10 ist in Querrichtung Q zumindest nahezu über die gesamte Breite der Bedienblende 8 erstreckt. Hier erstreckt es sich vollständig über die Breite der Vorderseite V der Tür 3, wie etwa in Figur 1 angedeutet ist. Das Anzeigefenster 10 kann derart einheitlich getönt sein, daß Anzeigen nur sichtbar werden, wenn sie dahinter aufleuchten. Ansonsten ist nur eine einheitliche dunkel getönte Fläche sichtbar.

Unterhalb des Anzeigefensters 10 ist ebenfalls über die Breite der Bedienblende 8 ein metallischer Streifen 11, zum Beispiel mit gebürsteter oder polierter Vorderfläche, als Verkleidung angeordnet. Dieser eine Verkleidung bildende metallische Streifen11 ist hier auf den in Figur 2 dargestellten Blendengrundkörper 9 - zum Beispiel ein KunststoffSpritzgußteil - aufgeklebt und insbesondere mit diesem verpreßt, so daß eine stabile und nicht lösbare Einheit entsteht.

Zusätzlich zu dem metallischen Streifen 11 der Vorderseite V sind auf zu den Querseiten weisenden Flächen 12 und auf einer in Schließstellung der Tür nach oben weisenden Fläche 13 weitere metallische Verkleidungen 15, 16 vorgesehen, die an dem Blendengrundkörper 9 gemäß Figur 2 noch nicht montiert sind. So kann ein im wesentlichen C-förmiger metallischer Rahmen als äußere Verkleidung 15, 16 die Flächen 12 und 13 gleichzeitig übergreifen und in seinem mittleren Schenkel 15 ein Fenster 14 zum Durchgriff auf Bedientasten, Sensorflächen und ähnliches freilassen. Die Vorderseite V kann dann vollständig frei von solchen Bedienelementen bleiben.

Um auch bei einem solchen Verzicht auf eine durchgehende metallische Haube einen Schutz der gegen Aufladungen empfindlichen Elektronik sicherstellen und die Tür 3 insgesamt erden zu können, sind die auf ihrer in Schließstellung vorderen Seite befindlichen metallischen Verkleidung 11 sowie die an zu den Querseiten weisenden Flächen 12 angeordneten metallischen Verkleidungen 16 über zumindest einen überbrückenden Kontaktkörper 17 elektrisch leitend miteinander verbunden.

Dabei ist hier jeder Querseite 12 der Bedienblende 8 ein solcher Kontaktkörper 17 zugeordnet.

Der Kontaktkörper 17 stellt dabei insgesamt jeweils eine elektrisch leitende Verbindung zwischen der Vorderseite V, der quer nach außen weisenden Seite 12 und der Rückseite 18 der Bedienblende 8 her. Dabei ist die Rückseite 18 insgesamt von einem die Tür 3 nach innen hin verkleidenden, strukturierten Blech, der sog. Innentür 19, übergriffen, die u. a. über Schraubverbindungen 20 mit dem Blendengrundkörper 9 fest verbunden ist. Diese Innentür 19 wird über den Kontaktkörper 17 mit den seitlichen Verkleidungen 16 und der vorderen Verkleidung 11 elektrisch leitend verbunden, wobei der Kontaktkörper 17 selbst in einer durchgehenden oder mehrteiligen Ausnehmung 22 des Blendengrundkörpers 9 derart unter diesen metallischen Verkleidungen 11, 16, 19 gehalten ist, daß er selbst diese kontaktiert, jedoch von außen nicht sichtbar ist. Diese Ausnehmung(en) 22 bildet oder bilden einen zurückspringenden Bereich ungefähr in der Dicke des Federbügels 17, also etwa 1 bis 4 Millimeter, aus. Der Kontaktkörper 17 ist in die Aufnahmebereiche 22 des selbst nicht leitenden Grundkörpers 9 eingeclipst oder aufgerastet, was sowohl von Hand als auch in automatisierter Montage erfolgen kann. Insbesondere ist der Federbügel 17 axialsymmetrisch, so daß eine Fehlmontage ausgeschlossen ist.

Der überbrückende Kontaktkörper 17 ist hiervon einem Federbügel aus einem Federstahl gebildet und unter Vorspannung an den Blendengrundkörper 9 angesetzt und dort allein durch seine Eigenspannung gehalten. Ein Verkleben, Verpressen oder sonstige zusätzliche Haltemaßnahme für den Kontaktkörper 17 ist nicht erforderlich. Dieser hält mit seiner Eigenspannung kraftschlüssig am Grundkörper 9.

Dieser den Kontaktkörper 17 bildende Federbügel ist in Draufsicht (Fig. 8 bzw. Fig. 9) im wesentlichen C-förmig ist und liegt mit einem ersten Schenkel an der Vorderseite V, mit einem mittleren Schenkel an der zur Querseite weisenden Fläche 12 und mit einem hinteren Schenkel an der Rückseite 18 des Grundkörpers 9 der Bedienblende 8 an.

Dabei ist der Kontaktkörper 17 so ausgebildet, daß er nicht nur mechanischen Kontakt zu dem Grundkörper 9 der Bedienblende 8, sondern auch zu außen auf diesem angebrachten metallischen Verkleidungen 11, 16 und 19, hat. Diese übergreifen den Kontaktkörper 17 in montierter Stellung außenseitig, so daß er dann von außen nicht mehr sichtbar ist. Dabei liegen die genannten Teile elektrisch leitend am Kontaktkörper 17 an.

Um diese Kontaktierung jederzeit sicherzustellen, kann der Kontaktkörper 17 am mittleren Schenkel eine die Vorspannung sichernde Knickstelle 21 aufweisen, wie in der abgebrochenen Draufsicht auf den Grundkörper 9 nach Figur 9 dargestellt ist. Zusätzlich oder alternativ kann, wie in Figur 8 gezeichnet ist, der Kontaktkörper 17 jeweils von der Anlagefläche am Grundkörper 9 der Bedienblende 8 nach außen greifende Ausformungen 23 aufweisen und darüber den elektrisch leitenden Kontakt zu den Außenblechen 11, 16, 19 herstellen. Auch eine Kombination von Ausformungen 23 und einer Knickstelle 21 ist möglich.

Die - insbesondere aus Edelstahl gebildeten - Verkleidungen 11 und 15, 16 werden nach der Montage des Federbügels 17 auf die Flächen des Grundkörpers 9 aufmontiert und erhalten dabei zwangsweise und ohne weitere Maßnahmen Kontakt zu dem Federbügel 17. Dabei ist neben einem Kleben und Verpressen auch eine mechanische Vercrimpung zum Beispiel des zusammenhängenden Edelstahlrahmens 15, 16, auf dem Kunststoff-Grundkörper 9 möglich.

In jedem Fall wird in dem Federbügel 17 eine Vorspannung erzeugt, so daß alle Bauteile kontaktiert werden. Durch die Potentialausgleichsfeder 17 ist eine elektrisch leitfähige Verbindung der Edelstahl-Frontauflage 11, des seitlichen und oberen Rahmens 15, 16 und der rückseitigen Innentür 18 gebildet.

Bei statischer Aufladung der vorderen 11 oder seitlichen Bauteile 15, 16 findet mit der Feder 17 ein Potentialausgleich für die geerdete Innentür 19 statt.

Insgesamt ist diese Art des Potentialausgleichs sehr preiswert, da solche Federstahlbügel 17 sehr preiswert erhältlich und einfach zu montieren sind. Dennoch ist ein dauerhaft zuverlässiger Schutz der Bedienelektronik und des Anzeigemoduls vor elektrostatischen Aufladungen erreicht. Ohne den Kontaktkörper wären bei einer derart mehrteiligen Verkleidung beispielsweise die Frontauflage 11 aus Edelstahl und der seitliche und oberseitige Rahmen 15, 16 - ebenfalls aus Edelstahl - nicht elektrisch leitend miteinander verbunden.

## Patentansprüche

1. Geschirrspülmaschine (1), insbesondere Haushaltsgeschirrspülmaschine, mit einem in einem Korpus (5) der Geschirrspülmaschine befindlichen Spülbehälter (2) zur Reinigung von Geschirr, Gläsern, Bestecken oder ähnlichem zu reinigendem Spülgut, wobei der Spülbehälter (2) an seiner Vorderseite (V) von einer in einer Schließstellung aufrechten und zu ihrer Öffnung beweglichen Tür (3) verschließbar ist und wobei der Tür (3) in ihrem in Schließstellung oberen Bereich eine Bedienblende (8) zugeordnet ist, auf deren vorderer Seite (V) zumindest ein Anzeigefenster (10) angeordnet ist.
wobei, das Anzeigefenster (10) zumindest nahezu über die gesamte Breite der Bedienblende (8) erstreckt ist und unterhalb des Anzeigefensters (10) über die Breite der Bedienblende (8) ein metallischer Streifen (11) als Verkleidung angeordnet ist.

2. Geschirrspülmaschine (1) nach Anspruch 1,
**dadurch gekennzeichnet,**
**daß** der metallische Streifen (11) auf einen Blendengrundkörper (9) aufgeklebt und insbesondere mit diesem verpreßt ist.

3. Geschirrspülmaschine (1) nach einem der Ansprüche 1 oder 2,
**dadurch gekennzeichnet,**
**daß** zusätzlich zu dem metallischen Streifen (11) der Vorderseite (V) auf zu den Querseiten weisenden Flächen (12) und auf einer in Schließstellung der Tür (3) nach oben weisenden Fläche (13) zumindest eine weitere metallische Verkleidung (15;16) vorgesehen ist.

4. Geschirrspülmaschine (1) nach einem der Ansprüche 1 bis 3,
**dadurch gekennzeichnet,**
**daß** die Tür (3) an zu den Querseiten weisenden Flächen (12) der Bedienblende weitere metallische Verkleidungen (16) aufweist, wobei die metallischen Verkleidungen (11) der Vorderseite (V) und (16) der zu den Querseiten weisenden Flächen (12) über zumindest einen überbrückenden Kontaktkörper (17) elektrisch leitend miteinander verbunden sind.

5. Geschirrspülmaschine (1) nach einem der vorhergehenden Ansprüche,
**dadurch gekennzeichnet,**
**daß** jeder Querseite (12) der Bedienblende (8) ein Kontaktkörper (17) zugeordnet ist.

6. Geschirrspülmaschine (1) nach einem der vorhergehenden Ansprüche,
**dadurch gekennzeichnet,**
**daß** der Kontaktkörper (17) jeweils eine elektrisch leitende Verbindung zwischen der Vorderseite (V), der quer nach außen weisenden Seite (12) und der Rückseite (18) der Bedienblende (8) herstellt.

7. Geschirrspülmaschine (1) nach einem der vorhergehenden Ansprüche,
**dadurch gekennzeichnet,**
**daß** an der Rückseite der Tür (3) eine die Bedienblende (8) mit überdeckende großflächige metallische Verkleidung, die sog. Innentür (19), angeordnet ist.

8. Geschirrspülmaschine (1) nach einem der vorhergehenden Ansprüche,
**dadurch gekennzeichnet,**
**daß** der überbrückende Kontaktkörper (17) von einem Federbügel gebildet ist.

9. Geschirrspülmaschine (1) nach einem der vorhergehenden Ansprüche,
**dadurch gekennzeichnet,**
**daß** der Kontaktkörper (17) in Draufsicht im wesentlichen C-förmig ist und mit einem ersten Schenkel an der Vorderseite (V), mit einem mittleren Schenkel am der zur Querseite weisenden Fläche (12) und mit einem hinteren Schenkel an der Rückseite (18) eines Grundkörpers (9) der Bedienblende (8) anliegt.

10. Geschirrspülmaschine (1) nach einem der vorhergehenden Ansprüche,
**dadurch gekennzeichnet,**
**daß** der Kontaktkörper (17) so ausgebildet ist, daß er nicht nur Kontakt zu dem Grundkörper (9) der Bedienblende, sondern auch zu außen auf diesem angebrachten metallischen Verkleidungen (11; 16; 19) hat.

11. Geschirrspülmaschine (1) nach einem der vorhergehenden Ansprüche, **dadurch gekennzeichnet,**
**daß** der Kontaktkörper (17) aus Federstahl gebildet ist.

12. Geschirrspülmaschine (1) nach einem der vorhergehenden Ansprüche, **dadurch gekennzeichnet,**
**daß** der Kontaktkörper (17) unter Vorspannung montiert ist.

13. Geschirrspülmaschine (1) nach einem der vorhergehenden Ansprüche, **dadurch gekennzeichnet,**
**daß** der Kontaktkörper (17) am mittleren Schenkel eine die Vorspannung sichernde Knickstelle (21) aufweist.

14. Geschirrspülmaschine (1) nach einem der vorhergehenden Ansprüche, **dadurch gekennzeichnet,**
**daß** der Kontaktkörper (17) jeweils von der Anlagefläche am Grundkörper (9) der Bedienblende (8) nach außen greifende Ausformungen (23) aufweist.

15. Geschirrspülmaschine (1) nach einem der vorhergehenden Ansprüche, **dadurch gekennzeichnet,**
**daß** der Grundkörper (9) der Bedienblende (8) zurückspringende Aufnahmebereiche (22) für den Kontaktkörper (17) aufweist.

16. Geschirrspülmaschine (1) nach Anspruch 15,
**dadurch gekennzeichnet,**
**daß** der Kontaktkörper (17) in die Aufnahmebereiche (22) eingeclipst ist.

17. Geschirrspülmaschine (1) nach einem der vorhergehenden Ansprüche,
**dadurch gekennzeichnet,**
**daß** der Kontaktkörper (17) allein über Eigenspannung in seiner Lage gesichert ist.

## Claims

1. Dishwasher (1), in particular household dishwasher, with a washing tank (2) located in a carcass (5) of the dishwasher for the purpose of cleaning dishes, glasses, cutlery or similar wash items to be cleaned, wherein on its front side (V) the washing tank (2) can be closed by a door (3) which is upright in a closed position and can be moved for its opening, and wherein a control panel (8) is assigned to the door (3) in its top region in the closed position, on the front side (V) of which control panel at least one display window (10) is arranged, wherein the display window (10) extends at least virtually across the entire width of the control panel (8) and a metallic strip (11) is arranged as a casing below the display window (10) across the width of the control panel (8).

2. Dishwasher (1) according to claim 1,
**characterised in that**
the metallic strip (11) is glued to a panel base element (9) and is in particular grouted hereto.

3. Dishwasher (1) according to one of claims 1 or 2,
**characterised in that**
in addition to the metallic strip (11) of the front side (V) on surfaces (12) pointing to the transverse sides and on a surface (13) pointing upward in the closed position of the door (3), at least one further metallic casing (15; 16) is provided.

4. Dishwasher (1) according to one of claims 1 to 3,
**characterised in that**
the door (3) has further metallic casings (16) on surfaces (12) of the control panel pointing to the transverse sides, wherein the metallic casings (11) of the front side (V) and (16) of the surfaces (12) pointing to the transverse sides are connected in an electrically conducting manner to one another by way of at least one bridging contact element (17).

5. Dishwasher (1) according to one of the preceding claims,
**characterised in that**
each transverse side (12) of the control panel (8) is assigned a contact element (17).

6. Dishwasher (1) according to one of the preceding claims,
**characterised in that**
the contact element (17) establishes an electrically conducting connection between the front side (V), the side (12) pointing transversely outward and the rear side (18) of the control panel (8) in each case.

7. Dishwasher (1) according to one of the preceding claims,
**characterised in that**
a large-area metallic casing known as the inner door (19), which also covers the control panel (8), is arranged on the rear of the door (3).

8. Dishwasher (1) according to one of the preceding claims,
**characterised in that**
the contact element (17) to be bridged is formed by a spring clip.

9. Dishwasher (1) according to one of the preceding claims,
**characterised in that**
in the top view the contact element (17) is essentially C-shaped and rests with a first limb against the front side (V), with a middle limb against the surface (12) pointing to the transverse side and with a rear limb against the rear side (18) of a base element (9) of the control panel (8).

10. Dishwasher (1) according to one of the preceding claims,
**characterised in that**
the contact element (17) is embodied so that it not only has contact with the base element (9) of the control panel, but instead also to metallic casings (11; 16; 19) attached externally hereto.

11. Dishwasher (1) according to one of the preceding claims,
**characterised in that**
the contact element (17) is formed from spring steel.

12. Dishwasher (1) according to one of the preceding claims,
**characterised in that**
the contact element (17) is mounted under prestress.

13. Dishwasher (1) according to one of the preceding claims,
**characterised in that**
on the middle limb the contact element (17) has a kink (21) securing the prestress.

14. Dishwasher (1) according to one of the preceding claims,
**characterised in that**
the contact element (17) has mouldings (23) extending outward from the contact surface on the base element (9) of the control panel (8).

15. Dishwasher (1) according to one of the preceding claims,
**characterised in that**
the main element (9) of the control panel (8) has recoiling receiving areas (22) for the contact element (17).

16. Dishwasher (1) according to claim 15,
**characterised in that**
the contact element (17) is clipped into the receiving areas (22).

17. Dishwasher (1) according to one of the preceding claims,
**characterised in that**
the contact element (17) is secured in its position solely by way of residual stress.

## Revendications

1. Lave-vaisselle (1), en particulier lave-vaisselle ménager, avec une cuve de lavage (2) se trouvant dans un corps (5) du lave-vaisselle (2) pour le lavage de vaisselle, de verres, de couverts ou d'éléments à laver semblables, dans lequel la cuve de lavage (2) est obturable sur son côté avant (V) par une porte (3) droite dans une position fermée et mobile pour son ouverture et dans lequel est affecté à la porte (3) dans sa zone supérieure en position fermée un bandeau de commande (8) sur le côté avant duquel (V) au moins une fenêtre d'affichage (10) est disposée, dans lequel la fenêtre d'affichage (10) s'étend au moins pratiquement sur l'ensemble de la longueur du bandeau de commande (8) et une bande métallique (11) est disposée sous forme d'habillage sous la fenêtre d'affichage (10) sur la largeur du bandeau de commande (8).

2. Lave-vaisselle (1) selon la revendication 1, **caractérisé en ce que** la bande métallique (11) est collée sur un corps de base du bandeau (9) et en particulier pressée avec celui-ci.

3. Lave-vaisselle (1) selon l'une des revendications 1 ou 2, **caractérisé en ce qu'**outre la bande métallique (11) du côté avant (V), au moins un habillage métallique supplémentaire (15 ; 16) est prévu sur les surfaces présentant les côtés transversaux (12) et sur une surface pointant vers le haut (13) en position fermée de la porte (3).

4. Lave-vaisselle (1) selon l'une des revendications 1 à 3, **caractérisé en ce que** la porte (3) présente des habillages métalliques supplémentaires (16) sur les surfaces présentant les côtés transversaux (12) du bandeau de commande, dans lequel les habillages métalliques (11) du côté avant (V) et (16) des surfaces présentant les côtés transversaux (12) sont reliées de façon électroconductrice via au moins un corps de contact de pontage (17).

5. Lave-vaisselle (1) selon l'une des revendications précédentes, **caractérisé en ce qu'**un corps de contact (17) est affecté à chaque côté transversal (12) du bandeau de commande (8).

6. Lave-vaisselle (1) selon l'une des revendications précédentes, **caractérisé en ce que** le corps de contact (17) établit respectivement une liaison électroconductrice entre le côté avant (V), le côté pointant transversalement vers l'extérieur (12) et le côté arrière (18) du bandeau de commande (8).

7. Lave-vaisselle (1) selon l'une des revendications précédentes, **caractérisé en ce qu'**un habillage métallique à grande surface appelé porte intérieure (19) et recouvrant le bandeau de commande (8) est apposé sur le côté arrière de la porte (3).

8. Lave-vaisselle (1) selon l'une des revendications précédentes, **caractérisé en ce que** le corps de contact de pontage (17) est formé par un étrier de ressort.

9. Lave-vaisselle (1) selon l'une des revendications précédentes, **caractérisé en ce que** le corps de contact (17) vu du dessus est essentiellement en forme de C et contigu par une première branche au côté avant (V), par une branche médiane à la surface pointant vers le côté transversal (12) et par une branche arrière au côté arrière (18) d'un corps de base (9) du bandeau de commande (8).

10. Lave-vaisselle (1) selon l'une des revendications précédentes, **caractérisé en ce que** le corps de contact (17) est formé de sorte à être en contact non seulement avec le corps de base (9) du bandeau de commande mais également avec les habillages métalliques (11 ; 16 ; 19) apposés sur l'extérieur de celui-ci.

11. Lave-vaisselle (1) selon l'une des revendications précédentes, **caractérisé en ce que** le corps de contact (17) est formé par un acier à ressort.

12. Lave-vaisselle (1) selon l'une des revendications précédentes, **caractérisé en ce que** le corps de contact (17) est monté en prétension.

13. Lave-vaisselle (1) selon l'une des revendications précédentes, **caractérisé en ce que** le corps de contact (17) présente au niveau de la branche médiane un point d'inflexion (21) assurant la prétension.

14. Lave-vaisselle (1) selon l'une des revendications précédentes, **caractérisé en ce que** le corps de contact (17) présente des déformations (23) respectivement dirigées vers l'extérieur de la surface d'appui sur le corps de base (9) du bandeau de commande (8).

15. Lave-vaisselle (1) selon l'une des revendications précédentes, **caractérisé en ce que** le corps de base (9) du bandeau de commande (8) présente des zones d'accueil en retrait (22) pour le corps de contact (17).

16. Lave-vaisselle (1) selon la revendication 15, **caractérisé en ce que** le corps de contact (17) est clipsé dans les zones d'accueil (22).

17. Lave-vaisselle (1) selon l'une des revendications précédentes, **caractérisé en ce que** le corps de contact (17) est maintenu dans la position par sa seule contrainte propre.
